# EUROPÄISCHE PATENTSCHRIFT

(11) **EP 3 190 254 B1**
(45) Veröffentlichungstag und Bekanntmachung des Hinweises auf die Patenterteilung: **21.12.2022**
(21) Anmeldenummer: 17150286.7
(22) Anmeldetag: 04.01.2017
(51) Int. Cl.: E05F 15/63

(54) **SCHERENANTRIEB**
SCISSORS DRIVE
ENTRAÎNEMENT DE CISAILLE

(30) Priorität: 05.01.2016 DE 102016200019
(43) Veröffentlichungstag der Anmeldung: 12.07.2017
(73) Patentinhaber: Stabilus GmbH, 56070 Koblenz (DE)
(72) Erfinder: Oster, Peter, 56068 Koblenz (DE); Wieland, Mathias, 56070 Koblenz (DE)
(74) Vertreter: Weickmann & Weickmann PartmbB

(56) Entgegenhaltungen:
- WO-A1-01/42608
- DE-A1- 2 923 421
- DE-A1-102004 058 114
- DE-A1-102008 063 571
- DE-U1-202011 106 054
- FR-A1- 2 689 171

## Beschreibung

Die vorliegende Erfindung betrifft einen Scherenantrieb nach dem Oberbegriff des Anspruchs 1.

Derartige Scherenantriebe sind aus Anwendungen bekannt, in denen der Winkel zwischen zwei schwenkbar miteinander verbundenen Bauteilen einstellbar sein soll. Beispielsweise werden Scherenantriebe zum automatischen Kippen von Fenstern in Gebäuden oder zum Öffnen und Schließen von Heckklappen in Automobilen verwendet. In bekannten Scherenantrieben ist allerdings der eigentliche Antrieb der Schwenkbewegung, d. h. ein Motor, wie beispielsweise ein Elektromotor, gesondert von den beiden Schenkeln des Scherenantriebs ausgebildet, und sitzt beispielsweise auf der der Schwenkachse des Scherenantriebs entsprechenden Nabe des Scherenantriebs, wobei dann im Falle eines Rotationsmotors dessen Drehachse senkrecht auf der von den beiden Schenkeln gebildeten Ebene steht.

Derartige Scherenantriebe haben daher insbesondere außerhalb der Schwenkebene der beiden Schenkel einen vergrößerten Platzbedarf, da sich, wie angesprochen, der Motor des Antriebs aus dieser Ebene heraus erstreckt.

Die DE 29 23 421 A1 und die FR 2 689 171 A1 zeigen einen Scherenantrieb Aus der DE 20 2011 106054 U1, welche als nächstliegender Stand der Technik erachtet wird, ist ein Scherenantrieb gemäß dem Oberbegriff des Anspruchs 1 bekannt, welcher zwei relativ zueinander schwenkbare Schenkel aufweist, wobei einer der Schenkel hohl ausgebildet ist, um darin eine Antriebsbaugruppe aufzunehmen. Ferner sei an dieser Stelle auf die Dokumente DE 29 23 421 A1, FR 2 689 171 A1, WO 01/42608 A1, DE 10 2008 063571 A1 und DE 10 2004 058114 A1 verwiesen.

Es ist somit die Aufgabe der vorliegenden Erfindung, einen verbesserten Scherenantrieb bereitzustellen, der gegenüber aus dem Stand der Technik bekannten Scherenantrieben einen verringerten Platzbedarf aufweist und durch seine erhöhte Integration ebenfalls leichtgewichtig und kostengünstig herzustellen ist.

Diese erfindungsgemäße Aufgabe wird gelöst durch einen Scherenantrieb gemäß Anspruch 1.

Erfindungsgemäß umfasst der erste Schenkel ein wenigstens abschnittsweise hohles Gehäuse, wobei sich ein in dem hohlen Gehäuse definierter Hohlraum wenigstens abschnittsweise entlang der Längsachse des ersten Schenkels erstreckt und die Motor-Getriebe-Baugruppe wenigstens abschnittsweise in dem sich entlang der Längsachse des ersten Schenkels erstreckenden Abschnitt des Hohlraums im Gehäuse des ersten Schenkels aufgenommen ist. Durch diese bauliche Maßnahme kann erreicht werden, dass der von dem Scherenantrieb benötigte Bauraum insbesondere außerhalb der Schwenkachse der beiden Schenkel minimiert wird. Des Weiteren kann durch die Integration der Motor-Getriebe-Baugruppe in das Gehäuse des ersten Schenkels auf ein gesondert ausgebildetes Motorgehäuse verzichtet werden, was zu einer Gewichtsreduktion gegenüber bekannten Scherenantrieben führt. Zudem ist die Motor-Getriebe-Baugruppe in der erfindungsgemäßen Konfiguration besser gegen Beschädigung und/oder Verschmutzung geschützt, als wenn sie gesondert von den beiden Schenkeln, beispielsweise auf der Nabe des Scherenantriebs, ausgebildet ist.

In einer Ausführungsform des erfindungsgemäßen Scherenantriebs kann die Motor-Getriebe-Baugruppe einen Rotationsmotor umfassen, dessen Rotationsachse im Wesentlichen parallel zu der Längsachse des ersten Schenkels verläuft. Eine derartige Ausgestaltung erlaubt einerseits eine optimale Ausnutzung des zur Verfügung stehenden Bauraums, da die Längserstreckung des ersten Schenkels zur Aufnahme des entsprechenden Motors verwendet wird und andererseits sind derartige Rotationsmotoren besonders kostengünstig und zuverlässig. Alternativ kann allerdings auch je nach Einsatzzweck auf andere Motoren, wie beispielsweise Linearmotoren, zurückgegriffen werden. Auch ist der Begriff "Motor-Getriebe-Baugruppe" nicht derart zu verstehen, dass ein Getriebe unbedingt notwendig ist, sondern es kann auch bei einer geeigneten Wahl eines Motors mit einem ausreichenden Drehmoment auf das Getriebe ganz verzichtet werden.

In einer Weiterbildung kann die Motoren-Getriebe-Baugruppe ein Untersetzungsgetriebe umfassen, das vorzugsweise mit einem Untersetzungsverhältnis von zwischen 1:20 und 1:100, weiter vorzugsweise etwa 1:50, vorgesehen ist. Die Verwendung eines derartigen Untersetzungsgetriebes erlaubt den Einsatz von handelsüblichen Rotationselektromotoren, die in der Regel eine relativ hohe Drehzahl, aber ein vergleichsweise niedriges Drehmoment aufweisen. Durch die Verwendung des Untersetzungsgetriebes kann dann die relative Schwenkgeschwindigkeit der beiden Schenkel verkleinert werden, während gleichzeitig das anliegende Drehmoment erhöht wird, um eine ausreichende Kraft zum Schwenken der mit den beiden Schenkeln verbundenen externen Bauteile aufbringen zu können.

Ferner kann der erfindungsgemäße Scherenantrieb derart ausgeführt sein, dass er ein Schneckengetriebe umfasst, welches dazu eingerichtet ist, eine Drehbewegung des Rotationsmotors in eine relative Schwenkbewegung zwischen den beiden Schenkeln umzuwandeln. Derartige Scheckengetriebe sind an sich bekannt und stellen eine robuste und zuverlässige Möglichkeit dar, eine Drehbewegung um eine erste Achse in eine Drehbewegung um eine zu der ersten Achse senkrechte zweite Achse umzuwandeln.

In einer Weiterbildung kann das Planetengetriebe des erfindungsgemäßen Scherenantriebs, welches die relative Schwenkbewegung der beiden Schenkel untersetzt, mit einem Untersetzungsverhältnis von zwischen 1:3 und 1:10, vorzugsweise etwa 1:7,5, eingerichtet sein. Hierbei kann das Planetengetriebe zusätzlich oder alternativ zu dem bereits angesprochenen Untersetzungsgetriebe der Motor-Getriebe-Baugruppe vorgesehen sein. Insbesondere wenn auf beide Getriebe zurückgegriffen wird, können sehr große Untersetzungsverhältnisse von 1:300 oder mehr realisiert werden.

Um die gewünschte Untersetzung in dem Planetengetriebe zu erreichen, umfasst dieses erfindungsgemäß zwei Sätze von jeweils konzentrisch angeordneten Planetenrädern, welche jeweils paarweise drehfest miteinander verbunden sind. Derartige gestufte Planetenräder, die konzentrisch von dem Planetenträgerrad des Planetengetriebes getragen sind, stellen eine Möglichkeit dar, in einer robusten und platzsparenden Weise das gewünschte Untersetzungsverhältnis realisieren zu können.

In einer bevorzugten Weiterbildung kann der erfindungsgemäße Scherenantrieb ferner einen Überlastschutz umfassen, der insbesondere bei einer unsachgemäßen Benutzung, wie beispielsweise dem Einwirken eines großen externen Drehmoments, eine Beschädigung der mechanischen Teile und des Motors des Scherenantriebs verhindern kann.

Hierzu kann der Überlastschutz beispielsweise durch ein Zahnrad und ein mit dem Zahnrad eingreifendes Hohlzahnrad gebildet sein, wobei die Zähne des Zahnrads derart angeordnet sind, dass sie bei Überschreitung eines vorbestimmten maximalen Drehmoments über die Zähne des Hohlzahnrads derart abgleiten können, dass zwischen dem Hohlzahnrad und dem Zahnrad ein verringertes Drehmoment übertragen wird. Zu diesem Zweck können beispielsweise in dem Zahnrad Ausnehmungen vorgesehen sein, die es erlauben, dass die mit Zähnen versehenen Bereiche des Umfangs des Zahnrads bei einer Überlastung aus dem Eingriff mit den Zähnen des Hohlzahnrads herausgeschwenkt werden können. Derartige Überlastschutzvorrichtungen sind einfach und kostengünstig herzustellen und sind leicht in den erfindungsgemäßen Scherenantrieb zu integrieren, wobei der Platzbedarf, wenn überhaupt, dann nur minimal ansteigt.

In einer ebenfalls bevorzugten Weiterbildung kann das Schneckengetriebe oder/und das Planetengetriebe oder/und der Überlastschutz ebenfalls wenigstens abschnittsweise in dem Gehäuse des ersten Schenkels aufgenommen sein. Auch durch diese bauliche Maßnahme kann jeweils der für den Scherenantrieb benötigte Bauraum verringert werden und ferner kann durch die hierdurch erreichte Verkapselung der jeweiligen mechanischen Komponenten ebenfalls sichergestellt werden, dass diese weder beschädigt noch verschmutzt werden.

In einem zweiten Aspekt betrifft die Erfindung ein Fahrzeug, beispielsweise eine Limousine, die wenigstens einen Scherenantrieb gemäß Anspruch 1 umfasst, wobei einer der beiden Schenkel des Scherenantriebs fest mit der Karosserie des Fahrzeugs verbunden ist und der andere der beiden Schenkel mit einem schwenkbar an der Karosserie des Fahrzeugs angebrachten Element verbunden ist, wobei es sich bei dem schwenkbar mit der Karosserie verbundenen Element um eine Heckklappe, einen Heckdeckel, eine Tür oder ein ähnliches Element des Fahrzeugs handelt. Hierbei steht es dem Fachmann frei, entweder den ersten Schenkel, in dem die Motor-Getriebe-Baugruppe aufgenommen ist, oder den zweiten Schenkel der Karosserie zuzuordnen.

Weitere Merkmale und Vorteile der vorliegenden Erfindung werden im Folgenden beispielhaft anhand der beiliegenden Figuren erläutert, wobei diese im Einzelnen zeigen:
- Figur 1:: eine Explosionsansicht eines Ausführungsbeispiels eines erfindungsgemäßen Scherenantriebs;
- Figur 2:: eine Seitenansicht des Scherenantriebs aus Figur 1 in montiertem Zustand; und
- Figur 3:: eine Schnittansicht durch die Ausführungsform aus den Figuren 1 und 2 entlang der Pfeile A in Figur 2.

In Figur 1 ist ein Ausführungsbeispiel eines erfindungsgemäßen Scherenantriebs, der hier in Explosionsansicht gezeigt ist, ganz allgemein mit dem Bezugszeichen 10 bezeichnet. Der Scherenantrieb umfasst einen ersten Schenkel 20 und einen zweiten Schenkel 30, die gegeneinander um eine gestrichelt angedeutete Schwenkachse 12 schwenkbar sind und jeweils eine Längsachse L1 bzw. L2 aufweisen, die in Figur 1 ebenfalls gestrichelt angedeutet sind. Die beiden Schenkel 20 und 30 weisen auf ihrer der Schwenkachse 12 gegenüberliegenden Seite jeweils Durchbohrungen 22 und 32 auf, mittels derer sie beispielsweise mit Hilfe von Bolzen oder ähnlichem mit externen Bauteilen verbunden werden können. Der erste Schenkel 20 besteht aus einem ersten Gehäuseteil 24 und einem zweiten Gehäuseteil 26, die in montiertem Zustand des Scherenantriebs durch eine Mehrzahl von Schrauben 40 miteinander verbunden sind. Alternativ oder zusätzlich könnten jedoch auch andere dem Fachmann bekannte Verbindungstechniken wie beispielsweise Verkleben, Verschweißen, Einrasten etc. für die beiden Gehäuseteile verwendet werden.

Die beiden Gehäuseteile 24 und 26 sind abschnittsweise ausgehöhlt und bilden in montiertem Zustand ein Gehäuse, in dem ein zylinderförmiger erster Hohlraum 28a, der sich entlang der Längsachse L1 des ersten Schenkels 20 erstreckt, und ein damit verbundener zweiten Hohlraum 28b definiert sind, der sich kreisförmig um die Schwenkachse 12 erstreckt. Die Verbindung zwischen erstem Hohlraum 28a und dem zweiten Hohlraum 28b ist durch einen zylindrischen Abschnitt 28c gebildet. In den ersten Hohlraum 28a ist in montiertem Zustand des Scherenantriebs 10 eine Motor-Getriebe-Baugruppe 42 eingepasst, die einen Rotationselektromotor und an dessen Ausgang ein Untersetzungsgetriebe umfasst.

An den Ausgang des Untersetzungsgetriebes der Motor-Getriebe-Baugruppe 42 ist in montiertem Zustand des Scherenantriebs 10 eine Ausgangswelle 44 angeflanscht, die sich durch den zylindrischen Abschnitt 28c hindurch von dem ersten Hohlraum 28a in den zweiten Hohlraum 28 erstreckt. Im Betrieb des Scherenantriebs 10 dreht sich die Ausgangswelle 44 entsprechend der Drehzahl des Motors und dem Untersetzungsverhältnis des Untersetzungsgetriebes um eine erneut gestrichelt angedeutete Achse 46. Am Außenumfang der Ausgangswelle 44 befindet sich eine schräge Zahnung 44a, die es der Ausgangswelle erlaubt, als Schneckenwelle in einem Schneckengetriebe zu dienen. Mit dieser Verzahnung 44a greift ein Schneckenrad 48 ein, das an seinem Außenumfang einen entsprechenden Zahnkranz 48a aufweist und die Bewegung der Ausgangswelle 44 um die Drehachse 46 in eine Drehung um die Schwenkachse 12 umsetzt.

Ferner befindet sich am Außenumfang des Schneckenrads 48 auch ein nach innen gerichteter Zahnkranz, der in der Darstellung der Figur 1 allerdings verdeckt ist, jedoch in Figur 3 mit dem Bezugszeichen 48b bezeichnet ist. Mit diesem nach innen gerichteten Zahnkranz 48b greift nun wiederum ein Überlastschutz-Zahnrad 50 mit seinen gezahnten Abschnitten 50a an. Diese gezahnten Abschnitte 50a sind derart gebildet, dass sie einen Steg umfassen, der einen Teil des Außenumfangs des Überlastschutz-Zahnrads 50 bildet und der derart hinterschnitten ist, dass der jeweilige Abschnitt 50a mit den daran befindlichen Zähnen bei einem von außen auf das Überlastschutz-Zahnrad 50 eingewirkten, ein maximales Drehmoment überschreitenden Drehmoment radial nach innen schwenken kann, um so aus dem Eingriff mit dem nach innen gerichteten Zahnkranz 48b des Schneckenrads 48 herauszuschwenken. Auf diese Weise wirken die Zahnräder 48 und 50 gemeinsam als Überlastschutz, beispielsweise bei einem unsachgemäß von außen eingewirkten Drehmoment auf den zweiten Schenkel 30.

Die Nabe des Überlastschutz-Zahnrads 50 erstreckt sich durch die Nabe des Schneckenrads 48 hindurch, wobei in diesem Erstreckungsbereich ein gezahnter Abschnitt 50b vorgesehen ist. Mit diesem gezahnten Bereich 50b greifen wiederum erste Planetenräder 52a eines Planetengetriebes 52 ein. Hierbei ist das Planetengetriebe 52 als Stufenplanetengetriebe ausgebildet, wobei die ersten Planetenräder 52a koaxial mit zweiten Planetenrädern 52b fest verbunden sind, wobei die zweiten Planetenräder 52b gegenüber den ersten Planetenrädern 52a einen verkleinerten Durchmesser und entsprechend eine verkleinerte Anzahl von Zähnen aufweisen.

Die zweiten Planetenräder 52b laufen an der Innenverzahnung eines Hohlrads 54 ab, das fest in den Hohlraum 28b eingepasst und somit drehfest mit dem ersten Schenkel 20 verbunden ist. Als Sonnenrad in diesem Planetengetriebe 52 wirkt ein Zahnkranz 56a einer Achse 56, der ebenfalls mit den zweiten Planetenrädern 52b in Eingriff steht. Durch die gewählten Proportionen der Verzahnung 56a, des Hohlrads 54 und der jeweiligen Durchmesser der Planetenräder 52a, 52b wird eine zusätzliche Untersetzung der Drehbewegung erreicht. Die Achse 56 erstreckt sich von ihrem Eingriffsbereich mit der Verzahnung 56a in montiertem Zustand des Scherenantriebs 10 zwischen den ersten Planetenrädern 52 hindurch, weiter durch die Nabe des Scheckenrads 48 und des Überlastschutz-Zahnrads 50 hindurch und tritt durch eine Öffnung 28d aus dem zweiten Hohlraum 28b des ersten Schenkels 20 nach außen. Dort kann am zweiten Ende 56b der Achse 56 der zweite Schenkel 30 angebracht werden.

In der gezeigten Ausführungsform wird die Drehbewegung der Motor-Getriebe-Baugruppe 42 dementsprechend zunächst durch das aus den Elementen 44a und 48a gebildete Schneckengetriebe umgelenkt, dann über den durch die Elemente 48 und 50 gebildeten Überlastschutz weitergeleitet, durch das Planetengetriebe 52 ein weiteres Mal untersetzt und dann auf den zweiten Schenkel 30 übertragen.

In Figur 2 ist nun der Scherenantrieb 10 aus Figur 1 im montierten Zustand in Seitenansicht gezeigt. Hierbei ist eine Schnittebene angedeutet, die durch die Schwenkachse 12 der beiden Schenkel 20 und 30 verläuft, wobei die Ansicht aus Figur 3 in Richtung der Pfeile A zu verstehen ist.

Diese Ansicht in Figur 3 zeigt nun in montiertem Zustand die um die Schwenkachse 12 des Scherenantriebs 10 herum angeordneten Elemente. Fest mit dem zweiten Schenkel 30 verbunden ist die Achse 56 mit ihrem Ausgangsende 56b. An Ihrem anderen Ende 56c ist die Achse 56 drehbar in einer Ausnehmung 28e in dem ersten Gehäuseteil 24 des ersten Schenkels 20 aufgenommen. Ferner sitzt auf der Achse 56 der Zahnkranz 56a, der mit den zweiten Planetenrädern 52b eingreift.

Diese zweiten Planetenräder 52b greifen andererseits auch mit dem Hohlrad 54 ein und sitzen drehbar auf einer gestrichelt angedeuteten Planetenachse 52c, die mit dem Planetenträger 52d des Planetengetriebes verbunden ist. Konzentrisch und drehfest verbunden mit den zweiten Planetenrädern 52b sind ebenfalls die Planetenräder 52a von der Planetenachse 52c getragen. Diese greifen an ihrer radialen Innenseite mit der Zahnung 50b des Überlastschutz-Zahnrads 50 ein, das an seinem anderen Ende die Eingriffsabschnitte 50a aufweist. Diese stehen in der oben beschriebenen Weise mit der Innenverzahnung 48b des Schneckenrads 48 in Eingriff, während die Außenverzahnung 48a des Schneckenrads 48 mit der Schneckenwelle 44 eingreift, die in der oben beschriebenen Weise von der Motor-Getriebe-Baugruppe 42 angetrieben wird.

## Patentansprüche

1. Scherenantrieb, umfassend:
zwei relativ zueinander um eine Schwenkachse schwenkbare Schenkel (20, 30), welche jeweils eine Längsachse (L1, L2) aufweisen und dazu eingerichtet sind, mit einem externen Bauteil verbunden zu werden;
eine die relative Schwenkbewegung der beiden Schenkel (20, 30) antreibende Motor-Getriebe-Baugruppe (42),
welche einen Motor und ein Getriebe umfasst;
wobei der erste Schenkel (20) ein wenigstens abschnittsweise hohles Gehäuse (24, 26) umfasst, wobei sich ein in dem hohlen Gehäuse definierter Hohlraum (28a-c) wenigstens abschnittsweise entlang der Längsachse (L1) des ersten Schenkels (20) erstreckt; und
die Motor-Getriebe-Baugruppe (42) wenigstens abschnittsweise in dem sich entlang der Längsachse (L1) des ersten Schenkels (20) erstreckenden Abschnitt (28a) des Hohlraums (28a-c) im Gehäuse (24, 26) des ersten Schenkels (20) aufgenommen ist,
wobei der Scherenantrieb ein Planetengetriebe (52) umfasst, **dadurch gekennzeichnet,**
**dass** das Planetengetriebe (52) zwei Sätze (52a, 52b) von jeweils konzentrisch angeordneten Planetenrädern umfasst, welche paarweise drehfest miteinander verbunden sind.

2. Scherenantrieb nach Anspruch 1, **dadurch gekennzeichnet, dass** die Motor-Getriebe-Baugruppe (42) einen Rotationsmotor umfasst, dessen Rotationsachse (46) im Wesentlichen parallel zu der Längsachse (L1) des ersten Schenkels (20) verläuft.

3. Scherenantrieb nach einem der vorhergehenden Ansprüche, **dadurch gekennzeichnet, dass** die Motor-Getriebe-Baugruppe (42) ein Untersetzungsgetriebe, vorzugsweise mit einem Untersetzungsverhältnis von zwischen 1:20 und 1:100, weiter vorzugsweise etwa 1:50, umfasst.

4. Scherenantrieb nach einem der Ansprüche 2 und 3, **dadurch gekennzeichnet, dass** er ein Schneckengetriebe (44a, 48a) umfasst, welches dazu eingerichtet ist, eine Drehbewegung des Rotationsmotors in eine relative Schwenkbewegung zwischen den beiden Schenkeln (20, 30) umzuwandeln.

5. Scherenantrieb nach einem der vorhergehenden Ansprüche, **dadurch gekennzeichnet, dass** das Planetengetriebe (52) mit einem Untersetzungsverhältnis von zwischen 1:3 und 1:10, vorzugsweise etwa 1:7,5, eingerichtet ist.

6. Scherenantrieb nach einem der vorhergehenden Ansprüche, **dadurch gekennzeichnet, dass** er ferner einen Überlastschutz (48, 50) umfasst.

7. Scherenantrieb nach Anspruch 6, **dadurch gekennzeichnet, dass** der Überlastschutz durch ein Zahnrad (50) und ein damit eingreifendes Hohlzahnrad (48) gebildet ist, wobei die Zähne (50a) des Zahnrads (50) derart angeordnet sind, dass sie bei Überschreitung eines vorbestimmten maximalen Drehmoments über die Zähne (48b) des Hohlzahnrads (48) derart abgleiten können, dass zwischen dem Hohlzahnrad (48) und dem Zahnrad (50) ein verringertes Drehmoment übertragen wird.

8. Scherenantrieb nach einem der vorhergehenden Ansprüche, **dadurch gekennzeichnet, dass** das Schneckengetriebe (44a, 48a) oder/und das Planetengetriebe (52) oder/und der Überlastschutz (48, 50) ebenfalls wenigstens abschnittsweise in dem Gehäuse (24, 26) des ersten Schenkels aufgenommen ist.

9. Fahrzeug, beispielsweise Limousine, umfassend wenigstens einen Scherenantrieb gemäß Anspruch 1, wobei einer der beiden Schenkel (20, 30) fest mit der Karosserie des Fahrzeugs verbunden ist und der andere der beiden Schenkel (20, 30) mit einem schwenkbar an der Karosserie des Fahrzeugs angebrachten Element verbunden ist,
wobei es sich bei dem schwenkbar mit der Karosserie verbundenen Element um eine Heckklappe, einen Heckdeckel, eine Tür oder ähnliches handelt.

## Claims

1. Scissor drive, comprising:
two legs (20, 30) which can be pivoted relative to one another about a pivot axis, each comprise a longitudinal axis (L1, L2) and are designed to be connected to an external component;
a motor/gear assembly (42) that drives the relative pivoting movement of the two legs (20, 30),
which comprises a motor and a gear
wherein the first leg (20) comprises a housing (24, 26) that is hollow at least in portions, a cavity (28a-c) defined in the hollow housing extending at least in portions along the longitudinal axis (L1) of the first leg (20),
and the motor/gear assembly (42) being received in the housing (24, 26) of the first leg (20) at least in portions in the portion (28a) of the cavity (28a-c) that extends along the longitudinal axis (L1) of the first leg (20),
wherein the scissor drive comprises a planetary gear train (52),
**characterized in that** the planetary gear train (52) comprises two sets (52a, 52b) of concentrically arranged planet gears which are interconnected for conjoint rotation in pairs.

2. Scissor drive according to claim 1, **characterised in that** the motor/gear assembly (42) comprises a rotary motor, the rotational axis (46) of which extends substantially in parallel with the longitudinal axis (L1) of the first leg (20).

3. Scissor drive according to either of the preceding claims, **characterised in that** the motor/gear assembly (42) comprises a reduction gear, which preferably has a reduction ratio of between 1:20 and 1:100, more preferably approximately 1:50.

4. Scissor drive according to either claim 2 or claim 3, **characterised in that** it comprises a worm gear (44a, 48a) which is designed to convert a rotational movement of the rotary motor into a relative pivoting movement between the two legs (20, 30).

5. Scissor drive according to any of the preceding claims, **characterised in that** the planetary gear train (52) which is designed having a reduction ratio of between 1:3 and 1:10, more preferably approximately 1:7.5.

6. Scissor drive according to any of the preceding claims, **characterised in that** it also comprises an overload protection means (48, 50).

7. Scissor drive according to claim 6, **characterised in that** the overload protection means is formed by a gearwheel (50) and a hollow gearwheel (48) which meshes therewith, the teeth (50a) of the gearwheel (50) being arranged such that, when a predetermined maximum torque is exceeded, said teeth can slip over the teeth (48b) of the hollow gearwheel (48) such that a reduced torque is transmitted between the hollow gearwheel (48) and the gearwheel (50).

8. Scissor drive according to any of the preceding claims, **characterised in that** the worm gear (44a, 48a) and/or the planetary gear train (52) and/or the overload protection means (48, 50) are also received at least in portions in the housing (24, 26) of the first leg.

9. Vehicle, for example a limousine, comprising at least one scissor drive according to claim 1, wherein one of the two legs (20, 30) is rigidly connected to the body of the vehicle and the other of the two legs (20, 30) is connected to an element which is pivotally attached to the body of the vehicle,
wherein the element which is pivotally attached to the body is a tailgate, a boot lid, a door or the like.

## Revendications

1. Entraînement de cisaillement, comprenant :
deux branches (20, 30) pouvant pivoter l'une par rapport à l'autre autour d'un axe de pivotement, qui présentent chacune un axe longitudinal (L1, L2) et sont conçues pour être reliées à un composant externe ;
un ensemble moteur-réducteur (42) entraînant le mouvement de pivotement relatif des deux branches (20, 30),
qui comprend un moteur et une transmission ;
dans lequel la première branche (20) comprend un boîtier (24, 26) creux au moins en partie, une cavité (28a-c) définie dans le boîtier creux s'étendant au moins en partie le long de l'axe longitudinal (L1) de la première branche (20) ; et
dans lequel l'ensemble moteur-réducteur (42) est reçu au moins en partie dans la partie (28a) de la cavité (28a-c) s'étendant le long de l'axe longitudinal (L1) de la première branche (20) dans le boîtier (24, 26) de la première branche (20),
dans lequel l'entraînement de cisaillement comprend un engrenage planétaire (52),
**caractérisé en ce que** l'engrenage planétaire (52) comprend deux groupes (52a, 52b) de roues planétaires disposées respectivement de manière concentrique, qui sont reliées entre elles par paires solidaires en rotation.

2. Entraînement de cisaillement selon la revendication 1, **caractérisé en ce que** l'ensemble moteur-réducteur (42) comprend un moteur rotatif dont l'axe de rotation (46) est sensiblement parallèle à l'axe longitudinal (L1) de la première branche (20).

3. Entraînement de cisaillement selon l'une des revendications précédentes, **caractérisé en ce que** l'ensemble moteur-réducteur (42) comprend un réducteur de vitesse, de préférence avec un rapport de réduction compris entre 1:20 et 1:100, plus préférentiellement d'environ 1:50.

4. Entraînement de cisaillement selon l'une des revendications 2 et 3, **caractérisé en ce qu'**il comprend un engrenage à vis sans fin (44a, 48a) adapté pour transformer un mouvement de rotation du moteur de rotation en un mouvement de pivotement relatif entre les deux branches (20, 30).

5. Entraînement de cisaillement selon l'une des revendications précédentes, **caractérisé en ce que** l'engrenage planétaire (52) est adapté avec un rapport de transmission compris entre 1:3 et 1:10, de préférence d'environ 1:7,5.

6. Entraînement de cisaillement selon l'une des revendications précédentes, **caractérisé en ce qu'**il comprend en outre une protection contre les surcharges (48, 50).

7. Entraînement de cisaillement selon la revendication 6, **caractérisé en ce que** la protection contre les surcharges est formée par une roue dentée (50) et une roue dentée creuse (48) en prise avec celle-ci, dans lequel les dents (50a) de la roue dentée (50) sont disposées de telle sorte que, lorsqu'un couple maximal prédéterminé est dépassé, elles peuvent glisser sur les dents (48b) de la roue dentée creuse (48) de telle sorte qu'un couple réduit est transmis entre la roue dentée creuse (48) et la roue dentée (50).

8. Entraînement de cisaillement selon l'une des revendications précédentes, **caractérisé en ce que** l'engrenage à vis sans fin (44a, 48a) ou/et l'engrenage planétaire (52) ou/et le dispositif de protection contre les surcharges (48, 50) sont également logés au moins par tronçons dans le boîtier (24, 26) de la première branche.

9. Véhicule, par exemple berline, comprenant au moins un entraînement de cisaillement selon la revendication 1, dans lequel l'une des deux branches (20, 30) est reliée de manière fixe à la carrosserie du véhicule et l'autre des deux branches (20, 30) est reliée à un élément monté pivotant sur la carrosserie du véhicule, dans lequel l'élément monté pivotant sur la carrosserie est un hayon, un capot arrière, une porte ou similaire.
